# EUROPÄISCHE PATENTANMELDUNG

(11) **EP 4 588 815 A1**
(43) Veröffentlichungstag der Anmeldung: **23.07.2025**
(21) Anmeldenummer: 25150655.6
(22) Anmeldetag: 08.01.2025
(51) Int. Cl.: B65D 1/02, B65D 1/10

(54) **GLASBEHÄLTNIS**

(30) Priorität: 19.01.2024 DE 202024100288 U
(71) Anmelder: Verallia Packaging SAS, 92400 Courbevoie (FR)
(72) Erfinder: EICH, Stefan, 88430 Rot an der Rot (DE); MAYER, Jürgen, 88339 Bad Waldsee (DE)
(74) Vertreter: Moser Götze & Partner Patentanwälte mbB

(57) **Zusammenfassung**

Ein Glasbehältnis (1), insbesondere zur Aufnahme von Flüssigkeiten, hat einen zylindrischen Hauptkörper (2), der einen oberen Endabschnitt (3) und einen unteren Endabschnitt (4) und zwischen seinem oberen Endabschnitt (3) und seinem unteren Endabschnitt (4) einen Etiketteneinzugabschnitt (5) mit einem im Vergleich zu seinem Maximaldurchmesser d geringfügig reduzierten Durchmesser aufweist, einen Boden (6), einen sich verjüngenden unteren Übergangsabschnitt (7), der zwischen dem unteren Ende des unteren Endabschnitts (4) des zylindrischen Hauptkörpers (2) und dem Boden (6) angeordnet ist und sich in Richtung vom zylindrischen Hauptkörper (2) zum Boden (6) verjüngt, einen Mündungsabschnitt (8) mit einer Behältnisöffnung (9), durch die hindurch das Glasbehältnis (1) befüll- und entleerbar ist, einen sich verjüngenden oberen Übergangsabschnitt (10), der zwischen dem oberen Ende des oberen Endabschnitts (3) des zylindrischen Hauptkörpers (2) und dem Mündungsabschnitt (8) angeordnet ist, der sich in Richtung vom zylindrischen Hauptkörper (2) zum Mündungsabschnitt (8) verjüngt und dessen Krümmungslinie einen Wendepunkt (11) aufweist, oberhalb desselben der sich verjüngende obere Übergangsabschnitt an einem Anschlussabschnitt (12) in den Mündungsabschnitt (8) übergeht.

Um das Verhältnis zwischen dem Gewicht des Glasbehältnisses und dem zur Aufnahme von Inhaltsstoffen nutzbaren Volumen des Glasbehältnisses zu verbessern, wird vorgeschlagen, dass die Höhe h des Glasbehältnisses (1) das 1,3 bis 1,4 fache des Maximaldurchmessers d des zylindrischen Hauptkörpers (2) des Glasbehältnisses (1) beträgt.

## Beschreibung

Ein Glasbehältnis, insbesondere zur Aufnahme von Flüssigkeiten, hat einen zylindrischen Hauptkörper, der einen oberen Endabschnitt und einen unteren Endabschnitt und zwischen seinem oberen Endabschnitt und seinem unteren Endabschnitt einen Etiketteneinzugabschnitt mit einem im Vergleich zu seinem Maximaldurchmesser geringfügig reduzierten Durchmesser aufweist, einen Boden, einen sich verjüngenden unteren Übergangsabschnitt, der zwischen dem unteren Ende des unteren Endabschnitts des zylindrischen Hauptkörpers und dem Boden angeordnet ist und sich in Richtung vom zylindrischen Hauptkörper zum Boden verjüngt, einen Mündungsabschnitt mit einer Behältnisöffnung, durch die hindurch das Glasbehältnis befüll- und entleerbar ist, einen sich verjüngenden oberen Übergangsabschnitt, der zwischen dem oberen Ende des oberen Endabschnitts des zylindrischen Hauptkörpers und dem Mündungsabschnitt angeordnet ist, der sich in Richtung vom zylindrischen Hauptkörper zum Mündungsabschnitt verjüngt und dessen Krümmungslinie einen Wendepunkt aufweist, oberhalb desselben der sich verjüngende obere Übergangsabschnitt an einem Anschlussabschnitt in den Mündungsabschnitt übergeht.

Derartige Glasbehältnisse werden in unterschiedlichsten Konfigurationen verwendet, wobei derartige Glasbehältnisse auch als Umlaufbehältnisse mehrfach nutzbar sein können.

Ausgehend von dem vorstehend geschilderten, aus dem Stand der Technik bekannten Glasbehältnis liegt der Erfindung die Aufgabe zugrunde, ein derartiges Glasbehältnis zu schaffen, bei dem das Verhältnis zwischen dem Gewicht des Glasbehältnisses und dem zur Aufnahme von Inhaltsstoffen nutzbaren Volumen des Glasbehältnisses verbessert ist.

Diese Aufgabe wird erfindungsgemäß für das vorstehend geschilderte Glasbehältnis dadurch gelöst, dass die Höhe des Glasbehältnisses das 1,3 bis 1,4 fache des Maximaldurchmessers des zylindrischen Hauptkörpers des Glasbehältnisses beträgt.

Gemäß einer vorteilhaften Ausführungsform des erfindungsgemäßen Glasbehältnisses beträgt die Höhe des Glasbehältnisses das 1,34 fache des Maximaldurchmessers des zylindrischen Hauptkörpers des Glasbehältnisses.

Bei einer weiteren vorteilhaften Ausführungsform des erfindungsgemäßen Glasbehältnisses ist dessen die Behältnisöffnung ausbildender Mündungsabschnitt zylindrisch ausgebildet, wobei der Durchmesser am Anschlussabschnitt des oberen Übergangsabschnitts zum Mündungsabschnitt des Glasbehältnisses das 0,75 bis 0,85 fache des Maximaldurchmessers des zylindrischen Hauptkörpers des Glasbehältnisses beträgt.

Besonders vorteilhaft ist es, wenn der Durchmesser des Anschlussabschnitts das 0,79 fache des Maximaldurchmessers des zylindrischen Hauptkörpers des Glasbehältnisses beträgt.

Eine Optimierung der Glasmenge, die zur Ausgestaltung des erfindungsgemäßen Glasbehältnisses erforderlich ist, wird erreicht, wenn die Krümmungslinie des sich verjüngenden unteren Übergangsabschnitts und der Abschnitt unterhalb des Wendepunkts der Krümmungslinie des sich verjüngenden oberen Übergangsabschnitts auf einem Kreis angeordnet sind.

Das Verhältnis zwischen seinem Glasgewicht in g und seinem Rauminhalt in cm³ ist im Falle des erfindungsgemäßen Glasbehältnisses vorteilhaft <0,40 und vorzugsweise <0,37.

Als besonders vorteilhaftes Verhältnis zwischen Glasgewicht und Rauminhalt hat sich ein Verhältnis herausgestellt, das ca. 0,35 beträgt.

Im Folgenden wird die Erfindung anhand einer Ausführungsform unter Bezugnahme auf die Zeichnung näher erläutert, deren einzige Figur eine Prinzipdarstellung eines Ausführungsbeispiels eines erfindungsgemäßen Glasbehältnisses zeigt.

Figur 1 zeigt ein Glasbehältnis 1, welches üblicherweise der Aufnahme von Flüssigkeiten oder Flüssigkeiten enthaltender Inhalte dient. Das in Figur 1 anhand eines Ausführungsbeispiels gezeigte Glasbehältnis 1 hat einen zylindrischen Hauptkörper 2. Zu dem zylindrischen Hauptkörper 2 gehört ein in Vertikalrichtung des Glasbehältnisses 1 gesehen oberer Endabschnitt 3 und ein ebenfalls in Vertikalrichtung des Glasbehältnisses 1 gesehen unterer Endabschnitt 4. An seinem oberen Endabschnitt 3 und an seinem unteren Endabschnitt 4 hat der zylindrische Hauptkörper 2 des Glasbehältnisses 1 seine Maximaldurchmesser d. Zwischen dem unteren Ende des oberen Endabschnitts 3 und dem oberen Ende des unteren Endabschnitts 4 des zylindrischen Hauptkörpers weist dieser einen Etiketteneinzugabschnitt 5 auf, dessen Durchmesser im Vergleich zum Maximaldurchmesser d des zylindrischen Hauptkörpers 2 geringfügig reduziert ist. Diese Reduzierung im Bereich des Etiketteneinzugabschnitts 5 des zylindrischen Hauptkörpers 2 schützt ein auf den zylindrischen Hauptkörper 2 aufgebrachtes Etikett od. dgl. gegen Beschädigungen.

Zwischen einem das Glasbehältnis 1 nach unten abschließenden Boden 6 und dem zylindrischen Hauptkörper 2 des Glasbehältnisses 1 ist ein unterer Übergangsabschnitt 7 angeordnet. Dieser untere Übergangsabschnitt 7 des Glasbehältnisses 1 verjüngt sich zwischen dem unteren Endabschnitt 4 des zylindrischen Hauptkörpers 2 des Glasbehältnisses und dem Boden 6.

An seinem oberen Ende weist das Glasbehältnis 1 einen im dargestellten Ausführungsbeispiel zylindrischen Mündungsabschnitt 8 auf, an dessen Oberkante eine Behältnisöffnung 9 ausgebildet ist, durch die hindurch das Glasbehältnis 1 befüll- und entleerbar ist.

Zwischen dem oberen Endabschnitt 3 des zylindrischen Hauptkörpers 2 des Glasbehältnisses 1 und dem Mündungsabschnitt 8 des Glasbehältnisses 1 ist ein oberer Übergangsabschnitt 10 des Glasbehältnisses 1 angeordnet, der sich zwischen dem oberen Übergangsabschnitt 10 des zylindrischen Hauptkörpers 2 und dem Mündungsabschnitt 8 verjüngt. Die Krümmungslinie des oberen Übergangsabschnitts 10 hat einen Wendepunkt 11. An seinem oberen Ende bildet der obere Übergangsabschnitt 10 des Glasbehältnisses 1 einen Anschlussabschnitt 12 aus, an dem der obere Übergangsabschnitt 10 des Glasbehältnisses 1 in dessen Mündungsabschnitt 8 übergeht. Dieser Anschlussabschnitt 12 hat einen Durchmesser d₁.

Eine vertikale Erstreckung des Glasbehältnisses 1 mit - von oben nach unten gesehen - dem Mündungsabschnitt 8, dem oberen Übergangsabschnitt 10 mit dem Anschlussabschnitt 12, dem zylindrischen Hauptkörper 2 mit dem oberen Endabschnitt 3, dem Etiketteneinzugabschnitt 5 und dem unteren Endabschnitt 4, dem unteren Übergangsabschnitt 7 und dem Boden 6 hat die Höhe h, die sich somit von der Unterfläche des Bodens 6 bis zur Oberkante des Mündungsabschnitts 8 erstreckt.

Im in Figur 1 gezeigten Ausführungsbeispiel des Glasbehältnisses 1 verlaufen die Krümmungslinie des sich verjüngenden unteren Übergangsabschnitts 7 und die Krümmungslinie des unterhalb des Wendepunkts 11 angeordneten Abschnitts des sich verjüngenden oberen Übergangsabschnitts 10 des Behältnisses auf einem Kreis. Für das Verhältnis zwischen der Höhe h des Glasbehältnisses 1 einerseits und dem Maximaldurchmesser d des zylindrischen Hauptkörpers 2 des Glasbehältnisses 1 andererseits gilt 1,3 ≤h/d ≤1,4. Bei einer besonders bevorzugten Ausführungsform des Glasbehältnisses 1 beträgt das Verhältnis zwischen der Höhe h des Glasbehältnisses 1 einerseits und dem Maximaldurchmesser d des zylindrischen Hauptkörpers 2 des Glasbehältnisses 1 andererseits h/d = 1,34. Für das Verhältnis zwischen dem Durchmesser di des Anschlussabschnitts 12 des oberen Übergangsabschnitts 10 des Glasbehältnisses 1 einerseits und dem Maximaldurchmesser d des zylindrischen Hauptkörpers 2 des Glasbehältnisses 1 andererseits gilt 0,75 ≤d₁/d ≤0,85. Vorzugsweise beträgt dieses Verhältnis d₁/d etwa 0,79.

Im Falle des vorstehend geschilderten Glasbehältnisses 1 kann ein Verhältnis zwischen seinem Glasgewicht G in g und seinem Rauminhalt V in cm³ erreicht werden, bei dem G/V <0,40 bzw. sogar <0,37 ist. Vorzugsweise kann dieses Verhältnis zwischen Glasgewicht Ging und Rauminhalt V in cm³ ca. 0,35 betragen.

## Patentansprüche

1. Glasbehältnis (1), insbesondere zur Aufnahme von Flüssigkeiten, mit einem zylindrischen Hauptkörper (2), der einen oberen Endabschnitt (3) und einen unteren Endabschnitt (4) und zwischen seinem oberen Endabschnitt (3) und seinem unteren Endabschnitt (4) einen Etiketteneinzugabschnitt (5) mit einem im Vergleich zu seinem Maximaldurchmesser d geringfügig reduzierten Durchmesser aufweist, einem Boden (6), einem sich verjüngenden unteren Übergangsabschnitt (7), der zwischen dem unteren Ende des unteren Endabschnitts (4) des zylindrischen Hauptkörpers (2) und dem Boden (6) angeordnet ist und sich in Richtung vom zylindrischen Hauptkörper (2) zum Boden (6) verjüngt, einem Mündungsabschnitt (8) mit einer Behältnisöffnung (9), durch die hindurch das Glasbehältnis (1) befüll- und entleerbar ist, einem sich verjüngenden oberen Übergangsabschnitt (10), der zwischen dem oberen Ende des oberen Endabschnitts (3) des zylindrischen Hauptkörpers (2) und dem Mündungsabschnitt (8) angeordnet ist, der sich in Richtung vom zylindrischen Hauptkörper (2) zum Mündungsabschnitt (8) verjüngt und dessen Krümmungslinie einen Wendepunkt (11) aufweist, oberhalb desselben der sich verjüngende obere Übergangsabschnitt an einem Anschlussabschnitt (12) in den Mündungsabschnitt (8) übergeht, **dadurch gekennzeichnet, dass** die Höhe h des Glasbehältnisses (1) das 1,3 bis 1,4 fache des Maximaldurchmessers d des zylindrischen Hauptkörpers (2) des Glasbehältnisses (1) beträgt.

2. Glasbehältnis nach Anspruch 1, bei dem die Höhe h des Glasbehältnisses (1) das 1,34 fache des Maximaldurchmessers d des zylindrischen Hauptkörpers (2) des Glasbehältnisses (1) beträgt.

3. Glasbehältnis (1) nach Anspruch 1 oder 2, dessen die Behältnisöffnung (9) ausbildender Mündungsabschnitt (8) zylindrisch ausgebildet ist, wobei der Durchmesser d₁ am Anschlussabschnitt (12) des oberen Übergangsabschnitts (10) zum Mündungsabschnitt (8) das 0,75 bis 0,85 fache des Maximaldurchmessers d des zylindrischen Hauptkörpers (2) des Glasbehältnisses (1) beträgt.

4. Glasbehältnis (1) nach Anspruch 3, bei dem der Durchmesser di des Anschlussabschnitts (12) das 0,79 fache des Maximaldurchmessers d des zylindrischen Hauptkörpers (2) des Glasbehältnisses (1) beträgt.

5. Glasbehältnis nach einem der Ansprüche 1 bis 4, bei dem die Krümmungslinie des sich verjüngenden unteren Übergangsabschnitts (7) und der Abschnitt unterhalb des Wendepunkts (11) der Krümmungslinie des sich verjüngenden oberen Übergangsabschnitts (10) auf einem Kreis angeordnet sind.

6. Glasbehältnis nach einem der Ansprüche 1 bis 5, bei dem das Verhältnis zwischen seinem Glasgewicht G in g (Gramm) und seinem Rauminhalt V in cm³ G/V < 0,40, vorzugsweise < 0,37, ist.

7. Glasbehältnis (1) nach Anspruch 6, bei dem das Verhältnis G in g und V in cm³ G/V etwa 0,35 ist.
